# EUROPÄISCHE PATENTSCHRIFT

(11) **EP 3 047 222 B1**
(45) Veröffentlichungstag und Bekanntmachung des Hinweises auf die Patenterteilung: **28.06.2017**
(21) Anmeldenummer: 14761356.6
(22) Anmeldetag: 05.09.2014
(51) Int. Cl.: F28D 1/053, F28D 1/03

(54) **WÄRMETAUSCHER**
HEAT EXCHANGER
ÉCHANGEUR THERMIQUE

(30) Priorität: 17.09.2013 DE 102013218587
(43) Veröffentlichungstag der Anmeldung: 27.07.2016
(73) Patentinhaber: Volkswagen Aktiengesellschaft, 38440 Wolfsburg (DE)
(72) Erfinder: STRELLER, Christioph, 38442 Wolfsburg (DE)
(86) Internationale Anmeldenummer: PCT/EP2014/068965
(87) Internationale Veröffentlichungsnummer: WO 2015/039894

(56) Entgegenhaltungen:
- WO-A1-2007/063978
- WO-A1-2013/005729
- DE-A1-102010 027 053
- US-A1- 2006 124 289

## Beschreibung

Die Erfindung betrifft einen Wärmetauscher, insbesondere für eine Verbrennungskraftmaschine eines Kraftfahrzeuges, mit zumindest zwei von einem Wärme führenden Fluid durchströmbaren Kühlelementen und mit zumindest einem zwischen den Kühlelementen angeordneten und von Kühlluft durchströmbaren Strömungskanal.

Kraftfahrzeuge sind üblicherweise mit wenigstens einem Wärmetauscher ausgestattet, der zur Abfuhr von im Betrieb einer Verbrennungskraftmaschine entstehender Abwärme an die Umgebung dient. Der auch als Wasserkühler bezeichnete Wärmetauscher ist üblicherweise in einem Frontbereich des Kraftfahrzeuges angeordnet und durch ein einen Kühlmittelzusatz enthaltendes Fluid thermisch mit der Verbrennungskraftmaschine gekoppelt.

Zur Abfuhr der Abwärme des Verbrennungsmotors an die Umgebung ist der Wärmetauscher einer Luftströmung ausgesetzt. Diese wird beispielsweise während der Fahrt durch die Fahrbewegung des Kraftfahrzeuges erzeugt bzw. kann bei langsamer Fahrt oder im Stillstand des Kraftfahrzeuges von einem Gebläse erzeugt bzw. verstärkt werden.

Gängige Wärmetauscher, wie auch der in der DE 10 2010 027 053 A1 offenbarte, weisen mehrere von einem Wärme führenden Fluid durchströmbare und als Rohre ausgebildete Kühlelemente auf, die sich parallel zueinander über die Ebene einer Anströmfläche des Wärmetauschers erstrecken. Zwischen den von dem Fluid durchströmbaren Kühlelementen sind Lamellen vorgesehen, die thermisch mit den Kühlelementen gekoppelt sind und gleichzeitig eine möglichst große Fläche zur Abfuhr von Abwärme aus dem Fluid an die Luftströmung bzw. die Umgebungsluft bereitstellen.

Dabei weist der Wärmetauscher eine Vielzahl von sich parallel zueinander erstreckenden und als Rohre ausgebildeten Kühlelementen auf. In einer Einbausituation des Wärmetauschers im Kraftfahrzeug erstrecken sich die Kühlelemente in einer von Kraftfahrzeugquerrichtung und Kraftfahrzeughochrichtung gebildeten Ebene, und zwar parallel zu der
Kraftfahrzeugquerrichtung. Das durch die Kühlelemente geleitete Wärme führende Fluid strömt somit also im Wesentlichen in Fahrzeugquerrichtung, während die durch die Lamellen in dem Strömungskanal zwischen den Kühlelementen geleitete, Wärme aufnehmende Kühlluft in Fahrzeuglängsrichtung strömt. Die Strömungsrichtung des Wärme führenden Fluides und die Strömungsrichtung der Kühlluft sind also orthogonal zueinander ausgerichtet. WO-A-2007063978 offenbart einen Wärmetauscher gemäß dem Oberbegriff des Anspruchs 1. Dieses Dokument zeigt einen Aufbau, der in mehreren Ebenen jeweils eine Mehrzahl von Flachrohren aufweist, so dass eine Durchströmung gemäß dem Oberbegriff des Anspruchs 1 ermöglicht wird. Zur Bereitstellung einer für den Betrieb eines Verbrennungsmotors ausreichenden Kühlleistung ist für bekannte Wärmetauscher eine vergleichsweise große Bauform vorgesehen. Dabei nutzt der Wärmetauscher im Wesentlichen die gesamte im Frontbereich des Kraftfahrzeuges zur Verfügung stehende, sich in Fahrzeugquerrichtung und Fahrzeughochrichtung erstreckende Fläche als Anströmfläche. Aufgrund von baulichen und geometrischen Vorgaben des Kraftfahrzeugaufbaus ist die zur Verfügung stehende Fläche im Frontbereich und damit auch die Anströmfläche des Wärmetauschers begrenzt. Hieraus resultiert auch eine Begrenzung der Kühlleistung des Wärmetauschers. Wenn die Anströmfläche des Wärmetauschers aufgrund geänderter geometrischer oder baulicher Vorgaben verkleinert werden muss oder im Kraftfahrzeug ein leistungsstärkerer und dadurch mehr Abwärme erzeugender Verbrennungsmotor verbaut werden soll, dann reicht die mit der zur Verfügung stehenden Anströmfläche zu erzeugende Kühlleistung des Wärmetauschers unter Umständen nicht mehr aus, um eine ausreichende Kühlung und einen störungsfreien Betrieb der Verbrennungskraftmaschine zu gewährleisten.

Vor diesem Hintergrund liegt der Erfindung die Aufgabe zugrunde, einen Wärmetauscher der eingangs genannten Art derart auszuführen, dass dieser bei gleicher Anströmfläche eine bessere Kühlleistung aufweist.

Diese Aufgabe wird gelöst mit einem Wärmetauscher gemäß den Merkmalen des Patentanspruches 1. Die Unteransprüche betreffen besonders zweckmäßige Weiterbildungen der Erfindung.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Kraftfahrzeug mit einer in einem Frontbereich angeordneten Verbrennungskraftmaschine und mit einem erfindungsgemäßen Wärmetauscher in einer Draufsicht;
- Fig. 2: eine stark vereinfachte Prinzipskizze des Frontbereiches des Kraftfahrzeuges in einer Seitenansicht;
- Fig. 3: eine stark vereinfachte Prinzipskizze des in den Figuren 1 und 2 dargestellten Wärmetauschers;
- Fig. 4: eine erste Ausführungsform des Wärmetauschers in einer perspektivischen Darstellung;
- Fig. 5: eine zweite Ausführungsform des Wärmetauschers in einer perspektivischen Darstellung;
- Fig. 6: eine dritte Ausführungsform mit gegenüber einer horizontalen Ebene geneigt angeordneten Kühlelementen;
- Fig. 7: eine perspektivische und geschnittene Darstellung einer Platte des Wärmetauschers.

Figur 1 zeigt ein Kraftfahrzeug 1 mit einer in einem Frontbereich 2 angeordneten Verbrennungskraftmaschine 3 und mit einem Wärmetauscher 4 in einer Draufsicht, während Figur 2 eine vereinfachte Prinzipskizze des Frontbereiches 2 in einer Seitenansicht zeigt.

Die Verbrennungskraftmaschine 3 und der Wärmetauscher 4 sind in einem Motorraum 5 des Kraftfahrzeuges 1 derart angeordnet, dass sich der Wärmetauscher 4 in Fahrtrichtung 6 des Kraftfahrzeuges 1 vor der Verbrennungskraftmaschine 3 befindet. Zur Abfuhr von während des Betriebes der Verbrennungskraftmaschine 3 entstehender Abwärme an die Umgebung ist die Verbrennungskraftmaschine 3 über ein ein Kühlmittel aufweisendes Fluid thermisch mit dem als Wasserkühler ausgebildeten Wärmetauscher 4 gekoppelt. Das Wärme führende Fluid wird während des Betriebes der Verbrennungskraftmaschine 3 in den Wärmetauscher 4 eingeleitet und gibt die aufgenommene Wärme an eine ebenfalls in den Wärmetauscher 4 eingeleitete Kühlluft ab. Durch die Bewegung des Kraftfahrzeuges 1 in Fahrtrichtung 6 wird eine Luftströmung mit einer der Fahrtrichtung 6 entgegengesetzten Anströmrichtung 7 erzeugt und über eine Anströmfläche 8 des Wärmetauschers 4 in diesen eingeleitet.

Figur 3 zeigt eine stark vereinfachte Prinzipskizze des erfindungsgemäßen Wärmetauschers 4 mit zwei parallel angeordneten Kühlelementen 9 und mit einem sich zwischen diesen erstreckenden Strömungskanal 10. Die auf die Anströmfläche 8 des Wärmetauschers 4 in Anströmrichtung 7 gerichtete Luftströmung wird in den Strömungskanal 10 eingeleitet und strömt als Kühlluft 11 durch den Strömungskanal 10. Dabei weist die Kühlluft 11 eine Strömungsrichtung 12 auf, welche parallel und in Gegenrichtung zu einer Strömungsrichtung 13 des durch die Kühlelemente 9 strömenden Fluides 14 verläuft. Die Kühlelemente 9 können bezogen auf eine horizontale Ebene (xy-Ebene) übereinander (Figuren 3 und 4) oder nebeneinander (Figur 5) angeordnet sein, wobei die Strömungsrichtung 13 des Fluides 14 in beiden Fällen parallel zu der Strömungsrichtung 12 der Kühlluft 11 verläuft.

Figur 4 zeigt eine Ausgestaltung des erfindungsgemäßen Wärmetauschers 4 in einer perspektivischen Darstellung. Der Wärmetauscher 4 weist mehrere als Platten 15 ausgebildete Kühlelemente 9 auf, wobei die Platten 15 horizontal und parallel zueinander angeordnet sind. Zwischen jeweils benachbarten Platten 15 erstreckt sich ein Strömungskanal 10, sodass der Wärmetauscher 4 aus mehreren Platten 15 und mehreren Strömungskanälen 10 besteht. In den Strömungskanälen 10 sind zur Vergrößerung der Oberfläche des Strömungskanales 10 Kühllamellen 16 angeordnet, welche thermisch mit den Kühlelementen 9 bzw. den Platten 15 gekoppelt sind. Die Platten 15 erstrecken sich parallel zu einer durch die Fahrzeugquerrichtung (y-Achse) und die Fahrzeuglängsrichtung (x-Achse) aufgespannten Ebene und weisen jeweils mehrere nebeneinander angeordnete und sich in Strömungsrichtung 13 des Fluides 14 erstreckende Fluidkanäle 17 auf.

Zur Einleitung und zur Ableitung des die Abwärme der Verbrennungskraftmaschine 3 aufnehmenden Fluides 14 in den bzw. aus dem Wärmetauscher 4 weist dieser einen Zulauf 18 und einen Ablauf 19 auf. Der Zulauf 18 ist auf einer der Kühlluftaustrittsfläche 20 des Wärmetauschers 4 zugewandten Seite und der Ablauf 19 auf einer der Kühllufteintrittsfläche 21 des Wärmetauschers 4 zugewandten Seite der jeweiligen Platte 15 angeordnet. Durch den Zulauf 18 wird das von der Verbrennungskraftmaschine 3 kommende und Wärme führende Fluid 14 in die bezogen auf eine horizontale Ebene (xy-Ebene) oberste Platte 15 eingeleitet, verteilt sich dann innerhalb dieser Platte 15 auf die nebeneinander angeordneten Fluidkanäle 17 und durchströmt diese in Strömungsrichtung 13. Da die einzelnen horizontal angeordneten Platten 15 strömungstechnisch miteinander verbunden sind, verteilt sich das durch den Zulauf 18 in die oberste Platte 15 eingeleitete Fluid 14 gleichmäßig in die übereinander angeordneten Platten 15 und durchströmt auch diese in Strömungsrichtung 13. Während des Durchströmens der Platten 15 gibt das Fluid 14 die aufgenommene Wärme an die in Gegenrichtung strömende Kühlluft 11 ab. Anschließend wird das Fluid 14 über den Ablauf 19 in der untersten Platte 15 aus dem Wärmetauscher 4 abgeleitet und wieder zu der Verbrennungskraftmaschine 3 zurückgeführt.

Figur 5 zeigt eine abgewandelte Ausführungsform, nach welcher die Platten 15 des Wärmetauschers 4 nicht wie bei der in Figur 4 dargestellten Ausführungsform horizontal, sondern vertikal angeordnet sind. Die ebenfalls parallel angeordneten Platten 15 erstrecken sich bei dieser Ausführungsform also parallel zu einer von der von Kraftfahrzeughochrichtung (z-Achse) und Kraftfahrzeuglängsrichtung (x-Achse) aufgespannten Ebene.

Figur 6 zeigt eine weitere Ausführungsform, nach welcher die Platten 15 bzw. die Kühlelemente 9 parallel zueinander und geneigt zu einer horizontalen Ebene (xy-Ebene) angeordnet sind. Die Neigung der Kühlelemente 9 ist derart ausgestaltet, dass eine Anströmrichtung 8 der Luftströmung vor dem Eintritt in den Strömungskanal 10 und die Strömungsrichtung 12 der Kühlluft 11 im Strömungskanal 10 einen stumpfen Winkel 22 einschließen. Hierdurch wird eine Wärmeübertragungsstrecke 23 zwischen den Kühlelementen 9 und dem Strömungskanal 10 bzw. dem Fluid 14 und der Kühlluft 11 im Vergleich zu einer Anordnung gemäß Figur 3 bei gleichem zur Verfügung stehenden Bauraum verlängert und dadurch die Kühlleistung des Wärmetauschers 4 verbessert.

Figur 7 zeigt eine perspektivische und geschnittene Darstellung einer Platte 15 des Wärmetauschers 4. In der Platte 15 ist eine strömungsleitende Einrichtung 24 integriert. Durch die als Leitblech ausgebildete strömungsleitende Einrichtung 24 werden die sich in Strömungsrichtung 13 des Wärme führenden Fluides 14 erstreckenden, nebeneinander angeordneten Fluidkanäle 17 gebildet. Weiterhin kann eine dem durchströmenden Fluid 14 zugewandte Oberfläche 25 der Kühlelemente 9 bzw. der Platten 15 Einprägungen 26 aufweisen. Außerdem können innerhalb der Platte 15 bzw. in den einzelnen Fluidkanälen 17 weitere strömungsleitende oder turbulenzerzeugende Elemente 27 oder Geometrien, beispielsweise Bleche, Turbulatoren oder Inlays vorgesehen sein. Hierdurch wird ein verbesserter Wärmeübergang zwischen dem Wärme führenden Fluid 14 und der Kühlluft 11 im Strömungskanal 10 erreicht.

Wie in Figur 5 dargestellt, können die Platten 15 Umlenkeinrichtungen 28 aufweisen, welche benachbarte Fluidkanäle 17 strömungstechnisch miteinander verbinden. Hierdurch wird das in Gegenrichtung zur Kühlluft 11 strömende Fluid 14 um 180° umgelenkt (gestrichtelte Linie), sodass die Strömungsrichtung 13 des Fluides 14 anschließend die gleiche Strömungsrichtung aufweist wie die Kühlluft 11 im Strömungskanal 10.

### Bezugszeichenliste

- 1: Kraftfahrzeug
- 2: Frontbereich
- 3: Verbrennungskraftmaschine
- 4: Wärmetauscher
- 5: Motorraum

- 6: Fahrtrichtung
- 7: Anströmrichtung (Luftströmung)
- 8: Anströmfläche
- 9: Kühlelement
- 10: Strömungskanal

- 11: Kühlluft
- 12: Strömungsrichtung (Kühlluft)
- 13: Strömungsrichtung (Fluid)
- 14: Fluid
- 15: Platte

- 16: Kühllamellen
- 17: Fluidkanal
- 18: Zulauf
- 19: Ablauf
- 20: Kühlluftaustrittsfläche

- 21: Kühllufteintrittsfläche
- 22: stumpfer Winkel
- 23: Wärmeübertragungsstrecke
- 24: Einrichtung
- 25: Oberfläche

- 26: Einprägungen
- 27: Element
- 28: Umlenkeinrichtung

## Patentansprüche

1. Wärmetauscher (4), insbesondere für eine Verbrennungskraftmaschine (3) eines Kraftfahrzeuges (1), mit zumindest zwei von einem Wärme führenden Fluid (14) durchströmbaren Kühlelementen (9) und mit zumindest einem zwischen den Kühlelementen (9) angeordneten und von Kühlluft (11) durchströmbaren Strömungskanal (10), wobei sich der Strömungskanal (10) derart zwischen den beiden Kühlelementen (9) erstreckt, dass eine Strömungsrichtung (12) der Kühlluft (11) im Strömungskanal (10) parallel zu einer Strömungsrichtung (13) des Wärme führenden Fluids (14) in den beiden Kühlelementen (9) verläuft, **dadurch gekennzeichnet, dass** die Kühlelemente (9) als Platten (15) ausgebildet und derart geneigt zu einer horizontalen (xy-Ebene) oder vertikalen Ebene (xz-Ebene) angeordnet sind, dass eine Anströmrichtung (7) einer Luftströmung vor dem Eintritt in den Strömungskanal (10) und die Strömungsrichtung (12) der Kühlluft (11) im Strömungskanal (10) einen stumpfen Winkel (22) einschließen.

2. Wärmetauscher (4) nach Anspruch 1, **dadurch gekennzeichnet, dass** die Strömungsrichtung (12) der Kühlluft (11) im Strömungskanal (10) in Gegenrichtung zu der Strömungsrichtung (13) des Wärme führenden Fluids (14) in den zumindest zwei Kühlelementen (9) verläuft.

3. Wärmetauscher (4) nach den Ansprüchen 1 oder 2, **dadurch gekennzeichnet, dass** die Kühlelemente (9) jeweils zumindest zwei nebeneinander angeordnete und sich in Strömungsrichtung (13) des Wärme führenden Fluids (14) erstreckende Fluidkanäle (17) aufweisen.

4. Wärmetauscher (4) nach zumindest einem der vorangehenden Ansprüche, **dadurch gekennzeichnet, dass** die Fluidkanäle (17) derart ausgebildet sind, dass die Strömungsrichtung (13) des Wärme führenden Fluids (14) in zumindest einem ersten Fluidkanal (17) in Richtung der Strömungsrichtung (12) der Kühlluft (11) und in einem zweiten Fluidkanal (17) in Gegenrichtung zu der Strömungsrichtung (12) der Kühlluft (11) verläuft.

5. Wärmetauscher (4) nach zumindest einem der vorangehenden Ansprüche, **dadurch gekennzeichnet, dass** die Endbereiche der Fluidkanäle (17) der Kühlelemente (9) zumindest teilweise durch eine Umlenkeinrichtung (28) strömungstechnisch verbunden sind.

6. Wärmetauscher (4) nach zumindest einem der vorangehenden Ansprüche, **dadurch gekennzeichnet, dass** eine dem durchströmenden Wärme führenden Fluid (14) zugewandte Oberfläche (25) der Kühlelemente (9) Einprägungen (26) aufweist und/oder dass in den Kühlelementen (9) strömungsleitende Einrichtungen (24), insbesondere Leitbleche und/oder Elemente (27) angeordnet sind.

7. Wärmetauscher (4) nach zumindest einem der vorangehenden Ansprüche, **dadurch gekennzeichnet, dass** die Kühlelemente (9) als horizontal oder vertikal angeordnete Platten (15) ausgebildet und parallel zueinander angeordnet sind.

8. Wärmetauscher (4) nach zumindest einem der vorangehenden Ansprüche, **dadurch gekennzeichnet, dass** die Platten (15) strömungstechnisch miteinander verbunden sind und einen gemeinsamen Zulauf (18) und einen gemeinsamen Ablauf (19) für das Wärme führende Fluid (14) aufweisen, wobei der Zulauf (18) auf einer der Kühlluftaustrittsfläche (20) des Wärmetauschers (4) zugewandten Seite und der Ablauf auf einer der Kühllufteintrittsfläche (21) des Wärmetauschers zugewandten Seite der Platten (15) angeordnet ist und/oder dass der Zulauf (18) bezogen auf eine horizontale Ebene (xy-Ebene) in einem oberen Bereich und der Ablauf (19) in einem unteren Bereich der Platten (15) angeordnet ist.

9. Kraftfahrzeug (1) mit einer Verbrennungskraftmaschine (3) und mit einem Wärmetauscher (4) zur Abfuhr der im Betrieb der Verbrennungskraftmaschine (3) entstehenden Abwärme an die Umgebung nach zumindest einem der vorangehenden Ansprüche.

## Claims

1. Heat exchanger (4), in particular for a combustion engine (3) of a motor vehicle (1), having at least two cooling elements (9) which can be flowed through by a heat-carrying fluid (14), and having at least one flow channel (10) which is arranged between the cooling elements (9) and can be flowed through by cooling air (11), wherein the flow channel (10) extends between the two cooling elements (9) in such a manner that a flow direction (12) of the cooling air (11) in the flow channel (10) runs parallel to a flow direction (13) of the heat-carrying fluid (14) in the two cooling elements (9), **characterized in that** the cooling elements (9) are formed as plates (15) and are arranged at an angle to a horizontal (xy plane) or vertical plane (xz plane) in such a manner that an incident-flow direction (7) of an air flow upstream of the entry into the flow channel (10) and the flow direction (12) of the cooling air (11) in the flow channel (10) enclose an obtuse angle (22).

2. Heat exchanger (4) according to Claim 1, **characterized in that** the flow direction (12) of the cooling air (11) in the flow channel (10) runs in the opposite direction to the flow direction (13) of the heat-carrying fluid (14) in the at least two cooling elements (9).

3. Heat exchanger (4) according to Claim 1 or 2, **characterized in that** the cooling elements (9) each have at least two fluid channels (17) which are arranged next to one another and which extend in the flow direction (13) of the heat-carrying fluid (14).

4. Heat exchanger (4) according to at least one of the preceding claims, **characterized in that** the fluid channels (17) are formed in such a manner that the flow direction (13) of the heat-carrying fluid (14) runs, in at least one first fluid channel (17), in the direction of the flow direction (12) of the cooling air (11) and, in a second fluid channel (17), in the opposite direction to the flow direction (12) of the cooling air (11).

5. Heat exchanger (4) according to one of the preceding claims, **characterized in that** the end regions of the fluid channels (17) of the cooling elements (9) are at least partially flow-connected by means of a deflection device (28).

6. Heat exchanger (4) according to at least one of the preceding claims, **characterized in that** a surface (25) of the cooling elements (9), which surface faces the through-flowing heat-carrying fluid (14), has embossments (26), and/or **in that** flow-guiding devices (24), in particular baffles and/or elements (27), are arranged in the cooling elements (9).

7. Heat exchanger (4) according to at least one of the preceding claims, **characterized in that** the cooling elements (9) are formed as horizontally or vertically arranged plates (15) and are arranged parallel to one another.

8. Heat exchanger (4) according to at least one of the preceding claims, **characterized in that** the plates (15) are flow-connected to one another and have a common inlet (18) and a common outlet (19) for the heat-carrying fluid (14), wherein the inlet (18) is arranged on a side, facing the cooling-air exit face (20) of the heat exchanger (4), and the outlet is arranged on a side, facing the cooling-air entry face (21) of the heat exchanger, of the plates (15), and/or **in that** the inlet (18) is arranged, with respect to a horizontal plane (xy plane), in an upper region and the outlet (19) is arranged in a lower region of the plates (15).

9. Motor vehicle (1) having a combustion engine (3), and having a heat exchanger (4), for discharging exhaust heat generated during the operation of the combustion engine (3) to the surroundings, according to at least one of the preceding claims.

## Revendications

1. Échangeur de chaleur (4), en particulier pour un moteur à combustion interne (3) d'un véhicule automobile (1), comprenant au moins deux éléments de refroidissement (9) pouvant être parcourus par un fluide caloporteur (14), et comprenant au moins un conduit d'écoulement (10) pouvant être parcouru par de l'air de refroidissement (11) et disposé entre les éléments de refroidissement (9), le conduit d'écoulement (10) s'étendant entre les deux éléments de refroidissement (9) de telle sorte qu'une direction d'écoulement (12) de l'air de refroidissement (11) dans le conduit d'écoulement (10) soit parallèle à une direction d'écoulement (13) du fluide caloporteur (14) dans les deux éléments de refroidissement (9), **caractérisé en ce que** les éléments de refroidissement (9) sont réalisés sous forme de plaques (15) et sont disposés de manière inclinée par rapport à un plan horizontal (plan xy) ou vertical (plan xz) de telle sorte qu'une direction d'afflux (7) d'un flux d'air avant l'entrée dans le conduit d'écoulement (10) et que la direction d'écoulement (12) de l'air de refroidissement (11) dans le conduit d'écoulement (10) forment un angle obtus (22).

2. Échangeur de chaleur (4) selon la revendication 1, **caractérisé en ce que** la direction d'écoulement (12) de l'air de refroidissement (11) dans le conduit d'écoulement (10) s'étend en sens inverse de la direction d'écoulement (13) du fluide caloporteur (14) dans les au moins deux éléments de refroidissement (9).

3. Échangeur de chaleur (4) selon les revendications 1 ou 2, **caractérisé en ce que** les éléments de refroidissement (9) présentent à chaque fois au moins deux conduits de fluide (17) disposés les uns à côté des autres et s'étendant dans la direction d'écoulement (13) du fluide caloporteur (14).

4. Échangeur de chaleur (4) selon au moins l'une quelconque des revendications précédentes, **caractérisé en ce que** les conduits de fluide (17) sont réalisés de telle sorte que la direction d'écoulement (13) du fluide caloporteur (14) s'étende dans au moins un premier conduit de fluide (17) dans le sens de la direction d'écoulement (12) de l'air de refroidissement (11) et dans un deuxième conduit de fluide (17) dans le sens inverse de la direction d'écoulement (12) de l'air de refroidissement (11).

5. Échangeur de chaleur (4) selon au moins l'une quelconque des revendications précédentes, **caractérisé en ce que** les régions d'extrémité des conduits de fluide (17) des éléments de refroidissement (9) sont au moins en partie raccordées fluidiquement par un dispositif de déviation (28).

6. Échangeur de chaleur (4) selon au moins l'une quelconque des revendications précédentes, **caractérisé en ce qu'**une surface (25) des éléments de refroidissement (9) tournée vers le fluide caloporteur en circulation (14) présente des empreintes (26) et/ou **en ce que** des dispositifs conduisant l'écoulement (24), en particulier des tôles directrices et/ou des éléments (27) sont disposés dans les éléments de refroidissement (9).

7. Échangeur de chaleur (4) selon au moins l'une quelconque des revendications précédentes, **caractérisé en ce que** les éléments de refroidissement (9) sont réalisés sous forme de plaques disposées horizontalement ou verticalement (15) et sont disposés parallèlement les uns aux autres.

8. Échangeur de chaleur (4) selon au moins l'une quelconque des revendications précédentes, **caractérisé en ce que** les plaques (15) sont connectées fluidiquement les unes aux autres et présentent une entrée d'écoulement commune (18) et une sortie d'écoulement commune (19) pour le fluide caloporteur (14), l'entrée d'écoulement (18) étant disposée sur un côté tourné vers la surface de sortie de l'air de refroidissement (20) de l'échangeur de chaleur (4) et la sortie d'écoulement étant disposée sur un côté des plaques (15) tourné vers la surface d'entrée de l'air de refroidissement (21) de l'échangeur de chaleur et/ou **en ce que** l'entrée d'alimentation (18) est disposée dans une région supérieure par rapport à un plan horizontal (plan xy) et la sortie d'écoulement (19) est disposée dans une région inférieure des plaques (15).

9. Véhicule automobile (1) comprenant un moteur à combustion interne (3) et un échangeur de chaleur (4) pour l'évacuation de la chaleur perdue produite lors du fonctionnement du moteur à combustion interne (3) vers l'environnement selon au moins l'une quelconque des revendications précédentes.
